# EUROPÄISCHE PATENTSCHRIFT

(11) **EP 3 309 299 B1**
(45) Veröffentlichungstag und Bekanntmachung des Hinweises auf die Patenterteilung: **13.05.2020**
(21) Anmeldenummer: 16193968.1
(22) Anmeldetag: 14.10.2016
(51) Int. Cl.: E01F 7/04, E01F 15/14

(54) **SCHUTZVERBAUUNG**
PROTECTIVE STRUCTURE
OUVRAGE DE PROTECTION

(43) Veröffentlichungstag der Anmeldung: 18.04.2018
(73) Patentinhaber: Trumer Schutzbauten Ges.m.b.H, 5110 Oberndorf (AT)
(72) Erfinder: STELZER, Gernot, 5431 Kuchl (AT); JÄGER, Daniel, 5162 Obertrum (AT)
(74) Vertreter: Hoefer & Partner Patentanwälte mbB

(56) Entgegenhaltungen:
- WO-A1-96/13972
- DE-A1- 3 108 607
- FR-A1- 2 673 253
- US-A1- 2006 193 688

## Beschreibung

Die Erfindung betrifft eine Schutzverbauung gemäß dem Oberbegriff des Anspruchs 1. Eine derartige Schutzverbauung ist aus der FR-A-2 673 253 bekannt.

Eine weitere Schutzverbauung ist aus der WO 2009/137951 bekannt. Diese bekannte Vorrichtung ist als Vorrichtung zur Stoßdämpfung von Seilkonstruktionen, insbesondere für Steinschlag-, Murgang- und Schneeverbauungen ausgebildet und absorbiert in ein auf Zug beanspruchtes Seil eingebrachte Energie dadurch, dass ein durch Zugkräfte deformierbares Zwischenstück, welches in das auf Zug beanspruchte Seil eingebaut ist, ein oder mehrere Längselemente aufweist. Hierbei steht das mindestens eine Längselement einerseits mit seinem einen Ende in Verbindung mit einem Seilende und andererseits wird es um ein mit einem anderen Seilende verbundenes Umlenkelement geführt. Schließlich sind Mittel vorgesehen, durch welche der gebildete Umlenkwinkel des oder der Längselemente bei der Belastung des Zwischenstücks im Wesentlichen aufrechterhalten bleibt.

Der Nachteil dieser bekannten Vorrichtung ist zunächst in einem relativ hohen baulichen Aufwand zu sehen, der vor allem darin begründet ist, dass zur Energieaufnahme eine Umbiegung bzw. Umlenkung des Zwischenstückes über das Umlenkelement erfolgt, wobei zur Aufrechterhaltung des Umlenkwinkels eine besondere Vorrichtung vorgesehen sein muss, die beispielsweise aus zwei Führungszapfen bestehen kann. Des Weiteren haben im Rahmen der Erfindung durchgeführte Untersuchungen ergeben, dass trotz des Zieles der gattungsgemäßen Druckschrift, den Stoß-Dämpfungsverlauf besser zu definieren bzw. zu optimieren hier weiterer Verbesserungsbedarf insbesondere beim Eintrag hoher Lasten in das Seil gegeben ist.

Aus der DE-A 31 08 607 ist eine Vorrichtung zur Zerstreuung und/oder Absorption von kinetischer Energie beschrieben, die aus einem Stapel von gitterförmigen Körpern besteht. Die gitterförmigen Körper sind gegeneinander versetzt stapelförmig angeordnet. Hierbei weist jeder Gitterkörper eine wabenförmige Grundstruktur auf, wobei die einzelnen Zellen hexagonalen Umriss aufweisen. Diese Zellen sind mit einem verformbaren Material, insbesondere mittels Polyurethanschaum ausgefüllt, und zwar so, dass der Schaum die Wände des gitterförmigen Körpers aussteift.

Es ist daher Aufgabe der vorliegenden Erfindung, eine Schutzverbauung gemäß dem Oberbegriff des Anspruches 1 zu schaffen, bei der eine zumindestens weitgehend lineare Energieaufnahme der in das Seil eingebrachten Lasten gewährleistet ist.

Die Lösung dieser Aufgabe erfolgt durch die Merkmale des Anspruches 1. Die Unteransprüche haben vorteilhafte Weiterbildungen der Erfindung zum Inhalt.

Zu den Vorteilen der Erfindung zählt der Umstand, dass die bauliche Ausgestaltung der erfindungsgemäßen Vorrichtung einfacher ausgeführt werden kann, da beispielsweise keine Einrichtungen zur Aufrechterhaltung eines Umlenkwinkels erforderlich sind, da die Schneideinheit geradlinig und damit umlenkungsfrei durch das Bremsprofil hindurchgeführt bzw. vom Seil bei Aufbringung einer Zugkraft hindurchgezogen wird.

Die erfindungsgemäße Schutzverbauung kann gegen Steinschlag, Holzschlag, Lawinen oder Ähnlichem (wie z. B. auch als Fangzaun von Autorennstrecken), eingesetzt werden.

Eine derartige Schutzverbauung weist üblicherweise eine Stützstruktur auf, die je nach Verbaulänge eine Mehrzahl beabstandeter, an einem Hang fixierbarer, Stützen umfasst. An den Stützen ist ein Netz, das vorzugsweise mit einer Geflechtsauflage versehen sein kann, befestigt. Hierfür ist ein oberes und ein unteres Tragseil vorgesehen. Das obere Tragseil führt das Netz im Bereich von Stützenköpfen der Stützen und das untere Tragseil führt das Netz im Bereich des Stützenfußes. Seitlich des Netzes sind die oberen und unteren Tragseile über Felsanker im Untergrund befestigt, wobei in diesem Bereich sowie vorzugsweise auch im Bereich des Netzes, die erfindungsgemäßen Energiedissipationsvorrichtungen vorgesehen sein können. Vom Prinzip her ist es auch möglich, als Stützstruktur nur ein Seil oder mehrere Seile zu verwenden, das bzw. die das Netz aufspannt/aufspannen.

Bei einer besonders bevorzugten Ausführungsform sind zwischen dem oberen Tragseil und dem unteren Tragseil ein oder mehrere Mittelseile vorhanden, die mit dem Netz, beispielsweise durch ein Hindurchschlaufen, verbunden sein können. Die Verbindung kann hierbei über die gesamte Verbaulänge durchgängig erfolgen oder im Bereich des Verlaufes der Mittelseile über die Träger der Stützstruktur ausgelassen sein, wobei also dann die beispielhaft genannte Durchschlaufung in diesen Bereichen nicht erfolgt.

Die Mittelseile verlaufen über die gesamte Verbaulänge und werden ebenfalls seitlich der äußersten Träger der Schutzverbauung im Untergrund fixiert, wobei hier wiederum vorzugsweise Felsanker vorgesehen sein können, in deren Bereich Energiedissipationvorrichtungen bzw. Seilbremsen vorgesehen sein können, die entsprechend den Prinzipien vorliegender Erfindung ausgebildet sind.

Weitere Einzelheiten, Merkmale und Vorteile der Erfindung ergeben sich aus nachfolgender Beschreibung von Ausführungsbeispielen anhand der Zeichnung.

Es zeigt:
- Fig. 1: eine schematisch vereinfachte Seitenansicht einer erfindungsgemäßen Schutzverbauung,
- Fig. 2 und 3: eine schematisch leicht vereinfachte Draufsicht bzw. Seitenansicht einer erfindungsgemäßen Vorrichtung zur Energiedissipation,
- Fig. 4 und 5: den Fig. 2 und 3 entsprechende Darstellungen einer das Verständnis der Erfindung erleichternden, nicht zur Erfindung gehörenden Ausführungsform einer Vorrichtung zur Energiedissipation, und
- Fig. 6: eine perspektivische Ansicht einer erfindungsgemäßen Schneid- bzw. Spalteinheit zur Verwendung bei der erfindungsgemäßen Energiedissipationsvorrichtung.

In Fig. 1 ist schematisch vereinfacht eine erfindungsgemäße Schutzverbauung 23 dargestellt, wobei Fig. 1 eine Seitendarstellung zeigt.

Die Schutzverbauung 23 weist eine sog. Stützstruktur auf, die in der Regel von einer Mehrzahl von Trägern gebildet wird, die beispielsweise über Felsanker 24 im Grund eines Hanges fixiert werden können. Je nach Verbaulänge der Schutzverbauung 23 sind eine Mehrzahl derartiger Träger vorgesehen, die in wählbaren Abständen zueinander nebeneinander am Hang H positioniert werden können. Vom Prinzip her ist es auch möglich, dass lediglich ein derartiger Träger oder nur eine Seilanordnung vorgesehen ist.

Die Schutzverbauung 23 weist ferner ein Netz 24 auf, das im Bereich eines Stützenkopfes 26' der in Fig. 1 sichtbaren Stütze 25 über eine Tragseilanordnung 27 geführt ist, wobei es möglich ist, dass die Tragseilanordnung 27 entweder ein oberes Tragseil oder mehrere obere Tragseile umfasst.

im Bereich des Stützenfußes 26 der Stützen 25 ist eine untere Tragseilanordnung 28 vorgesehen, die wiederum aus einem Tragseil oder mehreren Tragseilen aufgebaut sein kann.

Zwischen der oberen Tragseilanordnung 27 und der unteren Tragseilanordnung 28 ist im dargestellten, besonders bevorzugten Beispielsfall, eine Mittelseilanordnung 29 vorgesehen. Diese Seilanordnung 29 kann ein oder mehrere Mittelseile aufweisen, die über Führungseinrichtungen 30 bzw. 31 am Träger 25 geführt sein können. Die Führungseinrichtungen 30 und 31 können hierbei beispielsweise als Schäkel, Rohrseilführungen oder Sattelführungen ausgebildet sein.

Ferner verdeutlicht die Ausführungsform der Schutzverbauung 23 gemäß Fig. 1, dass ein oberes Abspannseil 32 und ein unteres Abspannseil 33 vorgesehen sind. Das obere Abspannseil 32 hält den Stützenkopf der Stütze 25 über eine Befestigungseinrichtung 34 (Felsanker) im Untergrund des Hanges H, während diese Fixierung das untere Abspannseil 33 im unteren Bereich (Stützenfuß 26) der Stütze 25 übernimmt. Wie Fig. 1 verdeutlicht, kann in jeder dieser Abspannseilanordnungen 32, 33 ein Bremselement bzw. eine Energiedissipationsvorrichtung eingeschaltet sein, die in Fig. 1 durch den Block 35 symbolisiert ist und die gemäß den zuvor erläuterten Ausführungsformen der erfindungsgemäßen der erfindungsgemäßen Dissipationsvorrichtung ausgebildet sein kann.

Eine entsprechende Fixierung der oberen und unteren Tragseile (die in Fig. 1 nicht dargestellt ist) sowie der Mittelseile, kann über eine Energiedissipationsvorrichtung 36 (auch Energieabsorbierungsstruktur oder Seilbremse genannt) erfolgen, die ebenfalls entsprechend den Prinzipien der vorliegenden Erfindung, die nachfolgend anhand der Fig. 2 bis 6 erläutert werden, ausgebildet sein kann. Hierbei ist es möglich, in jedes der einzelnen Seile 27, 28, 29, 32 bzw. 33 eine Dissipationsvorrichtung 1 einzuschalten, oder mehrere Seile (wie z.B. die Seile 29 und 32, 33) einer derartigen Dissipationsvorrichtung 1 zuzuordnen.

In den Fig. 2 und 3 ist eine erste besonders bevorzugte Ausführungsform einer erfindungsgemäßen Vorrichtung 1 zur Energiedissipation (Energiedissipationsvorrichtung) dargestellt.

Die Vorrichtung 1 weist ein Bremsprofil 2 auf, das im Beispielsfalle aus einem langgestreckten rechteckigen Blechstreifen 11A und einem daran mittig angeschweißten Führungssteg 11B aufgebaut ist, an dem an einem Ende ein Endanschlag 10 fixiert ist.

Wie eine Zusammenschau der Fig. 2 und 3 verdeutlicht, ist an dem dem Endanschlag 10 gegenüberliegenden Ende des Blechstreifens 11A in diesem ein Paar vorgeschnittener Spalte zum Einsetzen von Schneidblechen 5A und 5B vorgesehen, die Teile einer Schneideinheit 3 sind, die mit dem Bremsprofil 2 zur Erzeugung der Energiedissipation zusammenwirkt. Die vorgeschnittenen Spalte 7A, 7B zum Einsetzen dieser Schneidbleche 5A und 5B gehen in spitz zulaufende Einlaufbereiche 8A bzw. 8B über, die wiederum in vorgeschnittene, die gesamte Blechstärke des Blechstreifens 11A durchgreifende Einführschlitze 9A und 9B übergehen.

Wie sich insbesondere aus der Fig. 3 ergibt, weist das Schneidblech 5A eine Schneidkante 4A auf, wie auch das Schneidblech 5B eine derartige Schneidkante umfasst, die nachfolgend unter Bezugnahme auf die Fig. 6 im Einzelnen erläutert werden wird.

Wie die Zusammenschau der Fig. 2 und 3 ferner zeigt, ist der Blechstreifen 11A mit einer Anschlusslasche 12 für ein in den Fig. 2 und 3 nicht dargestelltes Seil versehen, wozu diese Anschlusslasche 12 eine Anschlussausnehmung 14 umfasst, in die z.B. ein Seilschäkel eingehängt werden kann.

Die Schneideinheit 3 weist ebenfalls eine Anschlusslasche auf, die mit der Bezugsziffer 13 gekennzeichnet ist und in der ebenfalls eine Anschlussausnehmung 15 vorgesehen ist, in die wiederum z.B. ein Schäkel einer Seilanordnung eingehängt werden kann.

Fig. 3 verdeutlicht hierbei, dass die Anschlussausnehmungen 14 und 15 in einer Fluchtlinie F liegen, um beim Hindurchziehen der Schneideinheit 3 durch das Bremsprofil 2 keine Verkantungen hervorzurufen, um den Schneidvorgang zu vergleichmäßigen.

Eine derartige Vorrichtung 1 zur Energiedissipation kann in die Schutzverbauung 23 eingebaut werden, beispielsweise an der Stelle der dort mit den Bezugsziffern 35 und 36 gekennzeichneten Vorrichtungen zur Energiedissipation.

Der besondere Vorteil der Ausführungsform gemäß den Fig. 2 und 3 ist darin zu sehen, dass auf sehr einfache Art und Weise durch eine entsprechende Dimensionierung des Blechstreifens 11A die aufzunehmende Energie eingestellt werden kann.

Ferner ergeben sich Vorteile hinsichtlich einer einfachen Montage durch die vorgeschnittenen Spalte 7A und 7B, in die die Schneidbleche 5A und 5B auf einfache Art und Weise eingesetzt werden können. Ferner wird der Schneidvorgang durch die sich an die Spalte 7A und 7B anschließenden spitz zulaufenden Einlaufbereiche 8A und 8B sowie die sich daran wiederum anschließenden Einführschlitze 9A und 9B verbessert.

Bei der Ausführungsform gemäß den Fig. 2 und 3 ist das Bremsprofil 2, wie zuvor erläutert, durch den flachen Blechstreifen 11A und den Führungssteg 11B aufgebaut, bildet also ein T-Profil. Der Führungssteg 11B ist hierbei eine Option, der zwar die Führung der Schneidbleche 5A und 5B verbessert, jedoch nicht unbedingt vorgesehen sein muss, so dass das Bremsprofil 2 erfindungsgemäß auch ein flacher bzw. ebener Blechstreifen wie der Blechstreifen 11A sein kann.

Beim Hindurchziehen der Schneideinheit 3 mit ihrer Schneide bzw. ihren Schneiden 4A, 4B durch das Bremsprofil wird die Energiedissipation dadurch bewirkt, dass das Bremsprofil 2 durch die Schneide bzw. die Schneiden 4A, 4B gespalten wird, also ein Teil des Bremsprofils 2 durch die Schneideinheit 3 abgetrennt wird.

Im Gegensatz hierzu verwendet die nicht zur Erfindung gehörende Ausführungsform der Vorrichtung 1 zur Energiedissipation gemäß den Fig. 4 und 5 ein Hohlprofil als Bremsprofil 2, das beispielsweise rund oder eckig im Querschnitt ausgebildet sein kann. Mit anderen Worten ist jedwede Art von Hohlprofil für die Ausführungsform gemäß den Fig. 4 und 5 geeignet.

Die Schneideinheit 3 der Ausführungsform gemäß den Fig. 4 und 5 weist ein Schneidblech 17 mit Schneidkanten 4A und 4B auf, wobei das Schneidblech 17 an einem Zugstab 16 fixiert ist, der in das hohle Bremsprofil 2 eingesetzt werden kann, wie dies die Fig. 4 und 5 verdeutlichen. An seinem freien Ende weist der Zugstab 16 eine Anschlusslasche 13 mit einer Anschlussausnehmung 15 auf, in die ein Seilschäkel eines Seiles einer Schutzverbauung eingehängt werden kann.

Das Bremsprofil 2 weist am gegenüberliegenden Ende ebenfalls eine Anschlusslasche auf, die mit der Bezugsziffer 12 gekennzeichnet ist, da sie der Anschlusslasche 12 der Ausführungsform gemäß den Fig. 2 und 3 entspricht und dementsprechend eine Anschlussausnehmung 14 wiederum für das Einhängen eines Seilschäkels aufweist.

Wird bei einem Bremsvorgang der Zugstab 16 mit dem daran fixierten Schneidblech 17 mit seinen Schneidkanten 4A und 4B durch das hohle Bremsprofil 2 hindurchgezogen, schneiden die Schneidkanten 4A und 4B das Bremsprofil auf, wodurch es zur Energiedissipation kommt. Das Schneidprofil 17 ist hierbei als Flachprofil ausgebildet, wie sich dies aus einer Zusammenschau der Fig. 4 und 5 ergibt.

Wie die perspektivische Darstellung der Schneideinheit 3 in Fig. 6 verdeutlicht, sind die Schneidbleche bzw. Schneidplatten 5A und 5B im Beispielsfalle in einem oberen Bereich trapezförmig ausgebildet und parallel zueinander ausgerichtet. Ferner weisen die Schneidplatten 5A und 5B Befestigungsplatten 19 und 20 auf, die mit den trapezförmigen Bereichen einstückig ausgebildet sind und die mit der Anschlusslasche 13 verbunden, vorzugsweise verschweißt, werden, was den Endmontagezustand der erfindungsgemäßen Schneideinheit 3 darstellt.

Wie Fig. 6 verdeutlicht, nehmen die Schneidbleche bzw. Schneidplatten 5A und 5B einen wählbaren Abstand A zueinander ein, da im auf das Bremsprofil 2 aufgesetzten Zustand in dem entstehenden Zwischenraum, falls vorgesehen, der Führungssteg 11B aufgenommen wird.

Ferner verdeutlicht Fig. 6, dass zwischen den trapezförmigen Abschnitten der Schneidplatten 5A und 5B und den Befestigungsplatten 19 und 20 jeweils ein Einführschlitz 17 bzw. 18 vorgesehen ist, der in etwa U-förmig ausgebildet ist und in dessen Grund jeweils die Schneidkante 4A bzw. 4B angeordnet ist. Wie anhand der Schneidkante 4B ersichtlich, läuft diese in eine Führungsschräge 4C aus, die an einer Außenwandfläche 6C der Schneidplatte 5B endet. Eine dementsprechende Schräge ist auch bei der Schneidkante 4A vorgesehen, in Fig. 6 jedoch nicht sichtbar. Diese Schrägen erleichtern beim Einschneiden in das Bremsprofil 2 das Abscheren des abgetrennten Profilbereiches und ergeben daher eine vergleichmäßigte Energiedissipation.

Ferner verdeutlicht Fig. 6, dass beide Schneidplatten 5A und 5B zugeordnete Aufnahmeöffnungen 6A und 6B aufweisen, die fluchtend zueinander angeordnet sind, so dass Verbindungselemente, wie zum Beispiel eine Verbindungsschraube mit zugeordneter Mutter durch diese Aufnahmeöffnungen 6A und 6B gesteckt werden kann und mit entsprechenden Muttern fixiert werden kann. Diese Verbindungsschraube, die in Fig. 6 nicht im Einzelnen gezeigt ist, verbessert die Führung der Schneidbleche bzw. Schneidplatten 5A und 5B beim Schneidvorgang, so dass sichergestellt ist, dass die Schneidplatten 5A und 5B beim Schneidvorgang bzw. Spaltvorgang nicht nach außen weggeschert werden.

Wie sich aus der voranstehenden Erläuterung der Komponenten der erfindungsgemäßen Dissipationsvorrichtung 1 ergibt, stellen sowohl das Bremsprofil 2 wie auch die Schneideinheit 3 jeweils selbständig und voneinander unabhängig handelbare Objekte und damit Erfindungsmerkmale dar, die durch die zuvor erläuterten Konstruktions- und Funktionsmerkmale gekennzeichnet sind.

Ferner ist hervorzuheben, dass bei beiden zuvor beschriebenen Ausführungsformen die Schneiden bzw. Schneidkanten 4A, 4B gehärtet sein können. Eine derartige Härtung kann bevorzugterweise durch eine Gasnitrierung erfolgen.

Die zuvor beschriebene besonders bevorzugte Ausführungsform des Bremsprofils 2 für die Vorrichtung 1 zur Energiedissipation kann auch lediglich als flacher Blechstreifen ausgeführt sein, der weder vorgeschnittene Einsteckspalte 7A, 7B noch Einlaufbereiche 8A, 8B oder Einführschlitze 9A, 9B aufweist. Lediglich das Vorsehen von Anschlusslaschen, wie der beispielhaft beschriebenen Anschlusslaschen 12, 13 ist in diesem Falle nötig. Die zuvor beschriebene Ausführungsform des Bremsprofils 2 mit Einsteckspalten, Einlaufbereichen und Einführschlitzen ist jedoch eine besonders bevorzugte Ausführungsform. Die Einlaufbereiche 8A, 8B können hierbei sowohl spitz als auch stumpf zulaufend ausgebildet sein. Unter "spitz zulaufend" ist hierbei zu verstehen, dass ein Zulaufbereich, wie bei einem spitzen Winkel, geschaffen wird, während "stumpf zulaufend" bedeuten würde, dass der Zulaufbereich zumindest leicht gerundet ausgebildet sein kann.

Neben der voranstehenden schriftlichen Offenbarung wird hiermit explizit zur Ergänzung der Erfindungsoffenbarung auf die zeichnerische Darstellung der Erfindung in den Fig. 1 bis 6 Bezug genommen.

### Bezugszeichenliste

- 1: Vorrichtung zur Energiedissipation
- 2: Bremsprofil
- 3: Schneideinheit / Spalteinheit
- 4A, 4B: Schneide / Schneidkante
- 5A, 5B: Schneidblech / Schneidplatte
- 6A, 6B: Aufnahmeöffnung für Verbindungsschraube
- 7A, 7B: vorgeschnittener Spalt
- 8A, 8B: spitz zulaufender Einlaufbereich
- 9A, 9B: Einführschlitz
- 10: Endanschlag
- 11A: Blechstreifen
- 11B: Führungssteg
- 12: Anschlusslasche
- 13: Anschlusslasche
- 14,15: Anschlussausnehmungen
- 16: Zugstab
- 17: Einführschlitz
- 18: Einführschlitz
- 19: Befestigungsplatte
- 20: Befestigungsplatte
- 23: Schutzverbauung
- 24: Netz
- 25: Träger
- 26: Stützenfuß
- 26': Stützenkopf
- 27: obere Tragseilanordnung
- 28: untere Tragseilanordnung
- 29: Mittelseilanordnung
- 30, 31: Seilführungselemente (Schäkel)
- 32, 33: obere bzw. untere Abspannseilanordnung
- 34, 37: Befestigungselemente (Felsanker)
- 35, 36: Vorrichtung zur Energiedissipation (Seilbremse, Energieabsorbierungselement)
- A: Abstand
- F: Fluchtlinie
- L: Längsachse
- Z: Zugrichtung
- H: Hang

## Patentansprüche

1. Schutzverbauung (23) mit einer Vorrichtung (1) zur Energiedissipation, die aufweist:
- ein Bremsprofil (2); und
- eine Schneideinheit (3), die zumindest eine Schneide (4A, 4B) aufweist, und die entlang der Längsachse (L) des Bremsprofils (2) durch dieses hindurchziehbar ist,
**dadurch gekennzeichnet,**
- **dass** das Bremsprofil (2) als flacher bzw. ebener Blechstreifen (11A) ausgebildet ist.

2. Schutzverbauung nach Anspruch 1, **dadurch gekennzeichnet, dass** die Schneideinheit (3) zwei Schneiden (4A, 4B) aufweist, die beabstandet zueinander angeordnet sind.

3. Schutzverbauung nach Anspruch 1 oder 2, **dadurch gekennzeichnet, dass** die Schneideinheit (3) zumindestens eine, vorzugsweise zwei Schneidbleche (5A, 5B) aufweist, die beabstandet zueinander angeordnet und mit einer Anschlusslasche (13) verbunden sind, und die die Schneidkante (4A) bzw. die Schneidkanten (4A, 4B) aufweisen.

4. Schutzverbauung nach einem der Ansprüche 1 bis 3, **dadurch gekennzeichnet, dass** die Schneide (4A, 4B) gehärtet, vorzugsweise gasnitriert gehärtet, ausgebildet ist.

5. Vorrichtung (1) zur Energiedissipation für eine Schutzverbauung (23),
- mit einem Bremsprofil; und
- mit einer Schneideinheit (3), die zumindest eine Schneide (4A, 4B) aufweist, und die entlang der Längsachse (L) des Bremsprofils (2) durch dieses hindurchziehbar ist, **dadurch gekennzeichnet,**
- **dass** das Bremsprofil (2) als flacher bzw. ebener Blechstreifen (11A) ausgebildet ist.

6. Vorrichtung nach Anspruch 5, **dadurch gekennzeichnet, dass** die Schneideinheit (3) zwei Schneiden (4A, 4B) aufweist, die beabstandet zueinander angeordnet sind.

7. Vorrichtung nach Anspruch 5 oder 6, **dadurch gekennzeichnet, dass** die Schneideinheit (3) zumindestens eine, vorzugsweise zwei Schneidbleche (5A, 5B) aufweist, die beabstandet zueinander angeordnet und mit einer Anschlusslasche (13) verbunden sind, und die die Schneidkante (4A) bzw. die Schneidkanten (4A, 4B) aufweisen.

8. Vorrichtung nach einem der Ansprüche 5 bis 7, **dadurch gekennzeichnet, dass** die Schneide (4A, 4B) gehärtet, vorzugsweise gasnitriert gehärtet, ausgebildet ist.

## Claims

1. A protective structure (23) with a device (1) for energy dissipation, comprising:
- a brake profile (2); and
- a cutting unit (3) having at least one cutting edge (4A, 4B), which can be pulled through the brake profile (2) along its longitudinal axis (L),
**characterised in that**
- the brake profile (2) is formed as a flat or level, resp., sheet metal strip (11A).

2. The protective structure according to claim 1, **characterised in that** the cutting unit (3) has two cutting edges (4A, 4B) arranged at a distance from one another.

3. The protective structure according to claims 1 or 2, **characterised in that** the cutting unit (3) has at least one, preferably two cutting plates (5A, 5B) arranged at a distance from one another and connected to a connecting lug (13), and having the cutting edge (4A) or the cutting edges (4A, 4B), resp.

4. The protective structure according to any one of claims 1 to 3, **characterised in that** the cutting edge (4A, 4B) is hardened, preferably hardened by gas nitriding.

5. A device (1) for energy dissipation for a protective structure (23)
- with a brake profile; and
- with a cutting unit (3) having at least one cutting edge (4A, 4B), which can be pulled through the brake profile (2) along its longitudinal axis (L), **characterised in that**
- the brake profile (2) is formed as a flat or level, resp., sheet metal strip (11A).

6. The device according to claim 5, **characterised in that** the cutting unit (3) has two cutting edges (4A, 4B) arranged at a distance from one another.

7. The device according to claims 5 or 6, **characterised in that** the cutting unit (3) has at least one, preferably two cutting plates (5A, 5B) arranged at a distance from one another and connected to a connecting lug (13), and having the cutting edge (4A) or the cutting edges (4A, 4B), resp.

8. The device according to any one of claims 5 to 7, **characterised in that** the cutting edge (4A, 4B) is hardened, preferably hardened by gas nitriding.

## Revendications

1. Structure de protection (23) avec un dispositif (1) de dissipation d'énergie, qui présente :
- un profil de freinage (2) ; et
- une unité de coupe (3), qui présente au moins un tranchant (4A, 4B) et qui peut être tirée le long de l'axe longitudinal (L) du profil de freinage (2) à travers celui-ci,
**caractérisée en ce**
- **que** le profil de freinage (2) est réalisé en tant que bande de tôle (11A) plate ou plane.

2. Structure de protection selon la revendication 1, **caractérisée en ce que** l'unité de coupe (3) présente deux tranchants (4A, 4B), qui sont disposés à distance l'un de l'autre.

3. Structure de protection selon la revendication 1 ou 2, **caractérisée en ce que** l'unité de coupe (3) présente au moins une, de préférence deux tôles de coupe (5A, 5B), qui sont disposées à distance l'une de l'autre et sont reliées avec une bride de raccordement (13), et qui présentent l'arête tranchante (4A) ou les arêtes tranchantes (4A, 4B).

4. Structure de coupe selon l'une quelconque des revendications 1 à 3, **caractérisée en ce que** le tranchant (4A, 4B) est réalisé de manière durcie, de préférence de manière durcie par nitruration au gaz.

5. Dispositif (1) de dissipation d'énergie pour une structure de protection (23),
- avec un profil de freinage ; et
- avec une unité de coupe (3), qui présente au moins un tranchant (4A, 4B), et qui peut être tirée le long de l'axe longitudinal (L) du profil de freinage (2) à travers celui-ci,
**caractérisé en ce**
- **que** le profil de freinage (2) est réalisé en tant que bande de tôle (11A) plate ou plane.

6. Dispositif selon la revendication 5, **caractérisé en ce que** l'unité de coupe (3) présente deux tranchants (4A, 4B), qui sont disposés à distance l'un de l'autre.

7. Dispositif selon la revendication 5 ou 6, **caractérisé en ce que** l'unité de coupe (3) présente au moins une, de préférence deux tôles de coupe (5A, 5B), qui sont disposées à distance l'une de l'autre et sont reliées à une bride de raccordement (13), et qui présentent l'arête tranchante (4A) ou les arêtes tranchantes (4A, 4B).

8. Dispositif selon l'une quelconque des revendications 5 à 7, **caractérisé en ce que** le tranchant (4A, 4B) est réalisé de manière durcie, de préférence de manière durcie par nitruration au gaz.
